# EUROPÄISCHE PATENTSCHRIFT

(11) **EP 0 185 251 B1**
(45) Veröffentlichungstag und Bekanntmachung des Hinweises auf die Patenterteilung: **28.12.1988**
(21) Anmeldenummer: 85115388.2
(22) Anmeldetag: 04.12.1985
(51) Int. Cl.: F42C 15/22, F42C 15/28

(54) **Geschosszünder**
Projectile fuze
Fusée pour projectile

(30) Priorität: 18.12.1984 DE 3446098
(43) Veröffentlichungstag der Anmeldung: 25.06.1986
(73) Patentinhaber: GEBRÜDER JUNGHANS GMBH, D-78713 Schramberg (DE)
(72) Erfinder: Hälssig, Andreas, D-7209 Denkingen (DE); Moosmann, Horst, D-7230 Schramberg (DE); Winterhalter, Walter, D-7741 Tennenbronn (DE); Westphal, Günter, D-7231 Hardt (DE)
(74) Vertreter: Hofmann, Gerhard, Dipl.-Ing. Patentassessor

(56) Entgegenhaltungen:
- FR-E- 68 773
- GB-A- 1 173 495
- US-A- 2 977 883
- US-A- 2 994 271
- US-A- 3 263 035
- US-A- 3 356 028

## Beschreibung

Die Erfindung betrifft einen Geschosszünder mit einem als Kolben ausgebildeten Sicherungselement, der in einem am Zünderkörper vorgesehenen Zylinder geführt ist und mittels Federkraft in der Sicherstellung mit einem Sperrstück in eine Ausnehmung am Anzündmittelträger greift und diesen unter Fliehkrafteinwirkung und entsprechend der Strömungsgeschwindigkeit eines Mediums durch eine gegenüber dem Kolbenquerschnitt kleinere Blende freigibt.

Aus der US-A-3 356 028 ist ein Geschosszünder mit einem Sicherungselement bekannt, das unter Fliehkrafteinwirkung einen Anzündmittelträger freigibt. Dabei offenbart der bekannte Geschosszünder einen in eine Ausnehmung am Zünderkörper als zusätzliches Bauteil eingebrachten Zylinder, in welchem sich neben einer Druckfeder als Strömungsmedium Luft befindet, die bodenseitig durch eine Blende entweichen kann. Die Luft kann jedoch auch durch den Spalt zwischen dem Kolben und der Zylinderwand entweichen, weil es dem Geschosszünder an entsprechenden Abdichtungen mangelt. Deshalb erscheint auch die notwendige Reproduzierbarkeit der Kolbenbewegung innerhalb einer immer gleichen Zeitspanne nicht gewährleistet zu sein.

Die FR-E-68 773 offenbart einen Zünder mit einer Sicherungseinrichtung, die aus zwei Kolben besteht, die bei Fliehkrafteinwirkung jeweils radial nach aussen wandern und dabei eine Flüssigkeit oder ein Gas aus entsprechenden Kammern durch eine kleine Öffnung in einer Verschlussschraube herauspressen. Erst wenn die Kolben einen bestimmten Weg nach aussen gewandert sind, werden Bohrungen für die Anstechnadel frei, so dass schliesslich die Zündung erfolgen kann.

Schliesslich ist noch ein Sicherungsmechanismus für einen Bombenzünder durch die US-A-3 263 035 bekannt, bei welchem eine Flüssigkeit von einem Ringzylinderraum durch eine schmale radiale Öffnung in den Hohlraum des Kolbens gedrückt wird. Dieser Vorgang erfolgt bei einer Axialkraft durch den Kolben so lange, bis mehrere kreisförmig angeordnete Kugeln in radialen Ausnehmungen des Kolbens einrasten.

Es ist Aufgabe der Erfindung, einen Geschosszünder der eingangs genannten Art vorzuschlagen, bei dem das Sicherungselement unempfindlich gegen Stösse ist und durch einen gezielten und vorherbestimmten Bewegungsablauf eine Vorrohrsicherheit gewährleistet.

Erfindungsgemäss wird diese Aufgabe dadurch gelöst, dass der Zylinder am Zünderkörper angeformt ist und als Strömungsmedium eine Flüssigkeit aufnimmt, und dass der Kolben als Sicherungselement durch axial und radial wirkende Dichtringe gegenüber dem Zylinder abgedichtet ist und eine Durchtrittsöffnung zum Zylinder aufweist, und dass schliesslich der Kolben die den Zylinder ausfüllende Flüssigkeit unter Fliehkrafteinwirkung durch die Durchtrittsöffnung von der einen Kolbenseite zur anderen Kolbenseite drückt.

Rotiert das Geschoss infolge seines Dralls, dann wird der Kolben in dem Zylinder nach aussen bewegt. Diese Bewegung geht allmählich vor sich, da der Kolben gebremst ist. Er kann sich in der Zeiteinheit nur um eine Strecke verschieben, die dem Volumen des durch die Durchtrittsöffnung gepressten Mediums entspricht. Das Sicherungselement gibt damit den Anzündmittelträger erst nach einer Verzögerungszeit frei. Diese ist unter anderem abhängig vom Querschnitt der Durchflussöffnung und der Viskosität des Mediums. Vorzugsweise wird als Medium eine Flüssigkeit verwendet.

Auf den Geschosskörper wirkende Stösse werden von dem Medium so gedämpft, dass der Anzündmittelträger durch Stösse nicht freigegeben wird.

Die eingesetzten Dichtringe und die vom Kolben zum Zylinder geführte Durchtrittsöffnung von definiertem und im Verhältnis zum Kolbenquerschnitt stehenden Durchmesser erlaubt einen gezielten und zeitlich vorherbestimmbaren Bewegungsablauf des Kolbens innerhalb des Zylinders.

In der Zeichnung ist ein Beispiel der Erfindung dargestellt. Es zeigen:
Figur 1 einen Geschosszünder im Querschnitt in Sicherstellung und
Figur 2 den Geschosszünder in Scharfstellung.

In einem Zündkörper 1 ist ein Zylinder 2 ausgebildet. In diesem ist ein Kolben 3 gelagert.

Am Kolben 3 ist ein Sperrstück 4 ausgebildet. In diesem sitzt eine Druckfeder 5, welche sich an einer Dichtscheibe 6 abstützt, die den Zylinder 2 abschliesst. An der Dichtscheibe 6 ist ein Zapfen 7 zur Führung der Druckfeder 5 vorgesehen.

Der Kolben 3 ist mittels eines Dichtringes 8 im Zylinder 2 abgedichtet. Ein Dichtring 9 dichtet das Sperrstück 4 ab. der Kolben 3 weist eine Durchtrittsöffnung 10 auf, deren Querschnitt wesentlich kleiner ist als der Querschnitt des Kolbens 3. Der Zylinder 2 ist mit einer Flüssigkeit 11 gefüllt.

In dem Zünderkörper 1 ist ein Anzündmittelträger 12 gelagert, der eine Ausnehmung 13 aufweist, in welche in Sicherstellung das Sperrstück 4 eingreift.

Die Funktionsweise des beschriebenen Geschosszünders ist etwa folgende:

Wird aus der Sicherstellung der Geschosszünder einem Drall unterworfen, dann wandert unter Fliehkraftwirkung der Kolben 3 gegen die Kraft der Druckfeder 5 nach aussen. Seine Bewegung ist durch die Flüssigkeit 11 verzögert. Er kann sich in der Zeiteinheit nur um eine Strecke bewegen, die der in der Zeiteinheit durch die Durchtrittsöffnung 10 hindurchtretenden Durchflussmenge der Flüssigkeit 11 entspricht.

Nach einer gewissen Verzögerungszeit, beispielsweise etwa 20 bis 30 ms, hat das Sperrstück 4 des Kolbens 3 die Ausnehmung 13 verlassen. Unter der Wirkung der Fliehkraft bewegt sich der Anzündmittelträger 12 dann in die Scharfstellung, in der dann die Zündung erfolgen kann. Durch die gebremste Kolbenbewegung ist eine hinreichende Vorrohrsicherheit gewährleistet.

Auf den Zünderkörper 1 wirkende kurzzeitige Stösse oder Schläge werden in ihrer Auswirkung auf den Kolben 3 bzw. das Sperrstück 4 unterdrückt, da die Flüssigkeit 11 die Kolbenbewegung dämpft. Kleine Verschiebungen des Sperrstückes 4 werden durch die Druckfeder 5 rückgängig gemacht.

## Patentansprüche

Geschosszünder mit einem als Kolben (3) ausgebildeten Sicherungselement, der in einem am Zündkörper (1) vorgesehenen Zylinder (2) geführt ist und mittels Federkraft in der Sicherstellung mit einem Sperrstück (4) in eine Ausnehmung (13) am Anzündmittelträger (12) greift und diesen unter Fliehkrafteinwirkung und entsprechend der Strömungsgeschwindigkeit eines Mediums (11) durch eine gegenüber dem Kolbenquerschnitt kleinere Blende freigibt, dadurch gekennzeichnet, dass der Zylinder (2) am Zünderkörper (1) angeformt ist und als Strömungsmedium eine Flüssigkeit (11) aufnimmt, dass der Kolben (3) als Sicherungselement durch axial und radial wirkende Dichtringe (8, 9) gegenüber dem Zylinder (2) abgedichtet ist und eine Durchtrittsöffnung (10) zum Zylinder (2) aufweist, und dass der Kolben (3) die den Zylinder (2) ausfüllende Flüssigkeit (11) unter Fliehkrafteinwirkung durch die Durchtrittsöffnung (10) von der einen Kolbenseite zur anderen Kolbenseite drückt.

## Revendications

Détonateur pour projectile comportant un élément de sécurité sous forme de piston (3) guidé dans un cylindre (2) aménagé dans le corps de détonateur (1 ) et pénétrant, en position de sécurité, par le biais d'une pièce de blocage (4), sous l'effet d'un ressort, dans un évidement (13) du support de moyen d'allumage (12) et libérant celui-ci sous l'effet de la force centrifuge et en fonction de la vitesse d'écoulement d'un fluide (11 ) à travers un passage étroit, petit par rapport à la section du piston, caractérisé en ce que le cylindre (2) est formé sur le corps de détonateur (1 ) et reçoit comme fluide d'écoulement un liquide (11 ), que le piston (3), en tant qu'élément de sécurité, est étanché par rapport au cylindre (2) au moyen de bagues d'étanchéité (8, 9) agissant axialement et radialement, et présente un passage (10) vers le cylindre (2), et en ce que le piston (3) force le liquide (11 ) remplissant le cylindre (2), sous l'effet de la force centrifuge, à travers le passage (10) d'un côté du piston à l'autre.

## Claims

A projectile fuze with a safety element which is designed as a piston (3) and which is guided in a cylinder (2) provided on the fuze body (1) and engages by means of spring force, in the safe position, with a blocking piece (4), into a recess (13) on the ignition means carrier (12) and frees this under the action of centrifugal force and in accordance with the flow velocity of a medium (11 ) through a restrictor which is smaller than to the piston cross-section, characterised in that the cylinder (2) is integrally formed on the fuze body (1) and receives as flow medium a fluid (11), in that the piston (3) as safety element is sealed off relative to the cylinder (2) by axially and radially acting sealing rings (8, 9) and has an opening (10) to the cylinder (2), and in that the piston (3) forces the fluid (11) filling the cylinder (2) under the action of centrifugal force through the opening (10) from the one piston side to the other piston seide.
